# EUROPÄISCHE PATENTSCHRIFT

(11) **EP 1 812 545 B1**
(45) Veröffentlichungstag und Bekanntmachung des Hinweises auf die Patenterteilung: **21.10.2009**
(21) Anmeldenummer: 05811683.1
(22) Anmeldetag: 05.11.2005
(51) Int. Cl.: C11D 10/04

(54) **FLÜSSIGWASCHMITTEL ENTHALTEND ANIONISCHE UND KATIONISCHE TENSIDE**
LIQUID DETERGENTS COMPRISING ANIONIC AND CATIONIC SURFACTANTS
PRODUITS DE LAVAGE LIQUIDES CONTENANT DES TENSIOACTIFS ANIONIQUES ET CATIONIQUES

(30) Priorität: 09.11.2004 DE 102004053970
(43) Veröffentlichungstag der Anmeldung: 01.08.2007
(73) Patentinhaber: Clariant Produkte (Deutschland) GmbH, 65929 Frankfurt am Main (DE)
(72) Erfinder: LANG, Frank-Peter, 65795 Hattersheim (DE)
(74) Vertreter: Hütter, Klaus
(86) Internationale Anmeldenummer: PCT/EP2005/011855
(87) Internationale Veröffentlichungsnummer: WO 2006/050877

(56) Entgegenhaltungen:
- EP-A- 0 100 125
- EP-A- 1 162 254
- DE-A1- 1 962 919
- US-A- 4 153 570
- US-A- 4 507 219
- US-A- 5 622 925

## Beschreibung

Die Erfindung betrifft flüssige Wasch- und Reinigungsmittel für Textilien, die anionische Tenside in Kombination mit kationischen Tensiden enthalten.

Neben den Waschpulvern stellen heute Flüssigwaschmittel eine sehr wichtige Produktgruppe unter den Waschmitteln für Textilien dar.
Flüssigwaschmittel enthalten als Hauptbestandteil Tenside. Dabei werden in modernen Waschmitteln in der Regel mehrere Tenside gleichzeitig eingesetzt. Bewährt hat sich hierbei die Kombination von anionischen und nichtionischen Tensiden.
Üblicherweise werden als anionische Tenside lineare Alkylbenzolsulfonate (LAS), Fettalkoholsulfate (FAS), sekundäre Alkansulfonate (SAS), Olefinsulfonate (OS) und zum Teil auch Fettalkoholethersulfate (FAES) eingesetzt. Als nichtionische Tenside kommen Ethoxylate von langkettigen, synthetischen Alkoholen, z.B. der Oxoalkohole, oder von nativen Fettalkoholen zum Einsatz.
Als weitere wesentliche Bestandteile werden Gerüststoffe wie z.B. Polycarboxylate und Lösungsvermittler wie z.B. Ethanol, Glyzerin oder Propandiol verwendet.
Ferner sind in der Regel in geringen Einsatzkonzentrationen additive Bestandteile enthalten, die man unter dem Begriff Waschhilfsstoffe zusammenfassen kann und die so unterschiedliche Wirkstoffgruppen wie Schaumregulatoren, Vergrauungsinhibitoren, Soil Release Polymere, Enzyme, optische Aufheller, Farbübertragungsinhibitoren und Farbfixiermittel umfassen.

Zur Wäschepflege werden nach der Wäsche so genannte Wäscheweichspüler oder Wäscheconditioner eingesetzt. Diese verleihen der Wäsche einen angenehmen weichen Griff, wirken knitterreduzierend und reduzieren auch den Verschleiß der Wäsche, da sie die Faser-Faser-Reibung vermindern. Diese Produkte enthalten kationische Tenside, im Wesentlichen quartäre Ammoniumsalze wie z.B. so genannte Esterquats.

Leider konnten bisher Flüssigwaschmittel enthaltend anionische Tenside nicht mit kationischen Tensiden kombiniert werden, um schon dem Waschmittel eine wäschekonditionierende Wirkung zu verleihen und so die Anwendung eines Weichspülers überflüssig zu machen. Der Grund hierfür liegt in der mangelnden Verträglichkeit der anionischen Tenside mit den kationischen Tensiden, die zu einer Flockung, Fällung oder Phasentrennung der Komponenten führt.

Auf der anderen Seite kann man nicht auf anionische Tenside verzichten, wenn die Waschmittelformulierung ein möglichst gutes Waschvermögen besitzen soll.

Aus US 4 153 570 sind Formulierungen bekannt, die Alkansulfonate, Alkylpolyglykolethersulfate, Seifen, ethoxylierte Alkohole und Fettsäurediethanolamide enthalten. In EP 1 162 254 sind Allzweckreiniger beschrieben, die als Tensid einen ethoxylierten Fettalkohol, ein kationisches Tensid und Alkansulfonat enthalten. US 4 507 219 beschreibt Waschmittelformulierungen, die neben Alkansulfonat und kationischen Tensiden auch weitere anionische Tenside enthalten.

Es besteht aber nach wie vor das Bedürfnis der Verbraucher nach einer einfacheren Wäschepflege, die die zusätzliche Anwendung eines Weichspülers überflüssig macht.

Der Zweck der vorliegenden Erfindung ist es, flüssige Wasch- und Reinigungsmittel-Formulierungen für Textilien zur Verfügung zu stellen, welche mindestens ein kationisches Tensid in Kombination mit mehreren anionischen Tensiden enthalten und welche, trotz der potentiellen Unverträglichkeit der Komponenten, physikalisch wie chemisch stabil sind und sowohl eine gute Reinigungswirkung als auch eine weich machende und konditionierende Wirkung besitzen.

Es wurde nun überraschenderweise gefunden, dass dieses Ziel durch ein Tensidsystem erreicht werden kann, in welchem enthalten sind:
1) die Aniontenside Alkylbenzolsulfonat, Alkylsulfat, Olefinsulfonat, Alkylethersulfat einzeln oder als Mischung von zwei oder mehrere Komponenten zusammen mit
2) sekundärem Alkansulfonat, 3) Seife und 4) ein nichtionisches Tensid.

Gegenstand der Erfindung sind also flüssige Wasch- und Reinigungsmittel enthaltend die Komponenten
a1) Alkylbenzolsulfonat,
a2) Olefinsulfonat,
a3) Alkylsulfat,
a4) Alkylethersulfat einzeln oder in beliebiger Kombination untereinander, sowie b) sekundäres Alkansulfonat,
   c) Seife,
   d) nichtionisches Tensid
      und
   e) kationisches Tensid,
   wobei das Mischungsverhältnis von sek. Alkansulfonat zu der Komponente AT, welche gebildet wird aus einer oder mehrerer der Bestandteile a1, a2, a3 und a4 4,9 bis 0,1 : 5,1 bis 9,9 beträgt.

Die einzelnen Komponenten werden im Folgenden beschrieben:

### a1) Alkylbenzolsulfonat

Die Alkylgruppe kann verzweigt oder linear und gegebenenfalls mit einer Hydroxylgruppe substituiert oder ungesättigt (= Alkenyl) sein. Die bevorzugten Alkylbenzolsulfonate enthalten lineare Alkylketten mit ca. 9 bis 25 Kohlenstoffatomen, bevorzugt von ca. 10 bis ca. 13 Kohlenstoffatome, das Kation ist Natrium, Kalium, Ammonium, Mono-, Di- oder Triethanolammonium, Calcium oder Magnesium und Mischungen davon.
Für milde Tensidsysteme ist Magnesium als Kation bevorzugt, für Standardwaschanwendungen dagegen Natrium.

### a2) Olefinsulfonate

Diese werden durch Sulfonierung von C₈-C₂₄-, vorzugsweise C₁₄-C₁₆-a-Olefinen mit Schwefeltrioxid und anschließende Neutralisation erhalten.
Bedingt durch das Herstellverfahren, können diese Olefinsulfonate kleinere Mengen an Hydroxyalkansulfonaten und Alkandisulfonaten enthalten. Spezielle Mischungen von α-Olefinsulfonaten sind in US-3,332,880 beschrieben.

### a3) Alkylsulfate

Dies sind wasserlösliche Salze oder Säuren der Formel ROSO₃M, worin R ein C₁₀-C₂₄-Kohlenwasserstoffrest, bevorzugt ein C₁₀-C₂₀-Alkyl- oder Hydroxyalkylrest, besonders bevorzugt ein C₁₂-C₁₈ Alkyl- oder Hydroxyalkylrest ist.
M ist Wasserstoff oder ein Kation, z.B. ein Alkalimetallkation (z.B. Natrium, Kalium, Lithium) oder Ammonium oder substituiertes Ammonium, z.B. Methyl-, Dimethyl- und Trimethyl-ammoniumkationen, Alkanolammonium, z.B. Triethanolammonium und quaternäre Ammoniumkationen, wie Tetramethylammonium- und Dimethylpiperidinium-kationen und quartäre Ammoniumkationen, abgeleitet von Alkylaminen wie Ethylamin, Diethylamin, Triethylamin und Mischungen davon.
Alkylketten mit C₁₂-C₁₆ sind für niedrige Waschtemperaturen (z.B. unter ca. 50°C) und Alkylketten mit C₁₆-C₁₈ für höhere Waschtemperaturen (z.B. oberhalb ca. 50°C) bevorzugt.

### a4) Alkylethersulfate

Es handelt es sich um wasserlösliche Salze oder Säuren der Formel RO(A)ₘ SO₃M, worin R einen unsubstituierten C₁₀-C₂₄-Alkyl- oder Hydroxyalkylrest, bevorzugt einen C₁₂-C₂₀ Alkyl- oder Hydroxyalkylrest, besonders bevorzugt C₁₂-C₁₈-Alkyl- oder Hydroxyalkylrest darstellt.
A ist eine Ethoxy- oder Propoxyeinheit, m ist eine Zahl größer als 0, vorzugsweise zwischen ca. 0,5 und ca. 6, besonders bevorzugt zwischen ca. 0,5 und ca. 3 und M ist ein Wasserstoffatom oder ein Kation wie z.B. Natrium, Kalium, Lithium, Calcium, Magnesium, Ammonium oder ein substituiertes Ammoniumkation. Spezifische Beispiele von substituierten Ammoniumkationen sind Methyl-, Dimethyl-, Trimethylammonium- und quaternäre Ammoniumkationen wie Tetramethylammonium und Dimethylpiperidiniumkationen sowie solche, die von Alkylaminen, wie Ethylamin, Diethylamin, Triethylamin oder Mischungen davon abgeleitet sind. Als Beispiele seien C₁₂- bis C₁₈-Fettalkoholethersulfate genannt
wobei der Gehalt an EO 1, 2, 2,5, 3 oder 4 mol pro mol des Fettalkoholethersulfats beträgt, und in denen M Natrium oder Kalium ist.
Aufgrund ihrer starken Schaumentwicklung ist die Einsatzkonzentration der Alkylethersulfate von dem Einsatzzweck abhängig. In Waschmitteln für die maschinelle Wäsche kommen geringere Konzentrationen zur Anwendung als in Waschmitteln für die manuelle Wäsche.

Die Komponenten a1, a2, a3 und a4 werden einzeln oder in beliebiger Kombination untereinander in Konzentrationen von insgesamt 1 bis 40 Gew.-%, bevorzugt zu 5 bis 30 Gew.-%, besonders bevorzugt zu 5 bis 25 Gew.-% und ganz besonders bevorzugt zu 6 bis 20 Gew.-%, bezogen auf die fertigen Wasch- und Reinigungsmittel, eingesetzt. Sie bilden in den erfindungsgemäßen Wasch- und Reinigungsmitteln die Komponente AT.

### b) Sekundäre Alkansulfonate

In sekundären Alkansulfonaten kann die Alkylgruppe entweder gesättigt oder ungesättigt, verzweigt oder linear und gegebenenfalls mit einer Hydroxylgruppe substituiert sein. Die Sulfogruppe kann an einer beliebigen Position der C-Kette stehen, wobei die primären Methylgruppen am Kettenanfang und Kettenende keine Sulfonatgruppen besitzen. Die bevorzugten sekundären Alkansulfonate enthalten lineare Alkylketten mit ca. 9 bis 25 Kohlenstoffatomen, bevorzugt ca. 10 bis ca. 20 Kohlenstoffatome und besonders bevorzugt ca. 13 bis 17 Kohlenstoffatome. Das Kation ist beispielsweise Natrium, Kalium, Ammonium, Mono-, Di- oder Triethanolammonium, Calcium oder Magnesium. Es können auch Mischungen verschiedener Kationen eingesetzt werden.
Ganz besonders bevorzugt ist sekundäres C₁₃-₁₇-Alkansulfonat, Na-Salz, welches z.B. unter den Handelsnamen Hostapur^{®} SAS (Clariant), Leuna-Alkansulfonat bzw. Emulgator E30 (Leuna-Tenside GmbH) oder Marlon^{®} PS (Sasol) erhältlich ist.

Sekundäre Alkansulfonate werden zusätzlich zu der Komponente AT eingesetzt. Das Mischungsverhältnis sek. Alkansulfonat : AT beträgt dabei 4,9 bis 0,1 : 5,1 bis 9,9.

### c) Seife

Bei Seife handelt es sich um die Salze langkettiger, nativer Fettsäuren mit 10 bis 20
C-Atomen. Als Fettsäure für Seifen in Flüssigwaschmitteln kommt insbesondere die Kokosfettsäure zum Einsatz, welche hauptsächlich ein Gemisch von C₁₂- und C₁₄-Fettsäure darstellt. Es können aber auch längerkettige Fettsäuren wie Ölsäure, Sojafettsäure, Talgfettsäure, Stearinsäure, Behensäure oder deren Gemische verwendet werden. Eingesetzt werden können die Fettsäuren als Seifen in der Form ihrer Na-, K-, Ammonium-, Mono-, Di- oder Triethanolammoniumsalze.
Besonders bevorzugt für Flüssigwaschmittel sind die K-, Ammonium-, Mono-, Di- oder Triethanolammoniumsalze der Kokosfettsäure, der Sojafettsäure, der Ölsäure und ihrer Mischungen untereinander oder ggf. mit anderen Fettsäuren.
In den erfindungsgemäßen flüssigen Wasch- und Reinigungsmitteln wird Seife im Allgemeinen zu 1 bis 30 Gew.-%, bevorzugt 3 bis 25 Gew.-% und besonders bevorzugt 5 bis 20 Gew.-% eingesetzt.

### d) Nichtionische Tenside

Als nichtionische Tenside kommen insbesondere die Ethoxylate langkettiger, aliphatischer, synthetischer oder nativer Alkohole mit einem C₈- bis C₂₂-Alkylrest in Betracht. Diese können ca. 1 bis ca. 25 mol Ethylenoxid enthalten.
Die Alkylkette der aliphatischen Alkohole kann linear oder verzweigt, primär oder sekundär, gesättigt oder auch ungesättigt sein.
Bevorzugt sind die Kondensationsprodukte von C₁₀- bis C₁₈-Alkoholen mit ca. 2 bis ca. 18 mol Ethylenoxid pro mol Alkohol. Die Alkoholethoxylate können eine enge ("Narrow Range Ethoxylates") oder eine breite Homologenverteilung des Ethylenoxides ("Broad Range Ethoxylates") aufweisen. Besonders bevorzugt sind der C₉-C₁₁ Oxoalkohol mit 6 bis 10 mol EO und der C_{12/C14-}Fettalkohol mit 5 bis 9 mol EO. Ganz besonders bevorzugt sind das C₁₁-Oxoalkohol-8EO-ethoxylat und das C_{12/14}-Fettalkohol-7EO-ethoxylat. Allgemein sind solche nichtionischen Tenside bevorzugt, welche einen HLB-Wert von 10 bis 15, besonders bevorzugt von 11 bis 14 besitzen.

Die Einsatzkonzentration liegt im allgemeinen bei 5 bis 35 Gew.-%, bevorzugt bei 10 bis 30 Gew.-%, besonders bevorzugt bei 15 bis 25 Gew.-% und ganz besonders bevorzugt bei 16 bis 23 Gew.-%. Das Massenverhältnis Aniontenside : Nichtionische Tenside beträgt 1 : 4 bis 4 : 1, bevorzugt 1 : 2 bis 2 : 1, und ganz besonders bevorzugt 0,8 : 1 bis 1,5 : 1.

### e) Kationische Tenside

Die im Folgenden genannten kationischen Tenside liegen vorzugsweise als Chloride oder Bromide vor, können aber auch als Methosulfate eingesetzt werden.

Geeignete kationische Tenside sind beispielsweise quartäre Ammoniumsalze wie Di-(C₈-C₂₄)-Alkyl-dimethylammoniumchlorid oder -bromid, vorzugsweise Di-(C₁₂-C₁₈)-Alkyl-dimethylammoniumchlorid oder-bromid, z.B. Distearyldimethylammonium-chlorid oder -bromid, Ditalgalkyl-dimethylammoniumchlorid oder -bromid, Dioleyl-dimethylammoniumchlorid oder -bromid, Dicocosalkyldimethyl-ammoniumchlorid oder-bromid; (C₈-C₂₄)-Alkyl-dimethyl-ethylammoniumchlorid oder -bromid; (C₈-C₂₄)-Alkyl-trimethylammoniumchlorid oder -bromid, vorzugsweise Cetyltrimethyl-ammoniumchlorid oder -bromid und (C₂₀-C₂₂)-Alkyl-trimethylammoniumchlorid oder -bromid; (C₈-C₂₄)-Alkyl-dimethylbenzyl-ammoniumchlorid oder -bromid, vorzugsweise (C₁₂-C₁₈)-Alkyl-dimethylbenzyl-ammoniumchlorid; N-(C₁₀-C₁₈)-Alkyl-pyridiniumchlorid oder -bromid, vorzugsweise N-(C₁₂-C₁₆)-Alkyl-pyridiniumchlorid oder -bromid; N-(C₁₀-C₁₈)-Alkyl-isochinolinium-chlorid, -bromid oder -monoalkylsulfat; N-(C₁₂-C₁₈)-Alkyl-polyoylaminoformylmethyl-pyridiniumchlorid; N-(C₁₂-C₁₈)-Alkyl-N-methyl-morpholinium-chlorid, -bromid oder -monoalkylsulfat; N-(C₁₂-C₁₈)-Alkyl-N-ethyl-morpholinium-chlorid, -bromid oder -monoalkylsulfat; (C₁₆-C₁₈)-Alkyl-pentaoxethyl-ammonium-chlorid; Diisobutyl-phenoxyethoxyethyldimethylbenzylammoniumchlorid; Salze des N,N-Diethylaminoethylstearylamids und -oleylamids mit Salzsäure, Essigsäure, Milchsäure, Zitronensäure, Phosphorsäure; N-Acyl-aminoethyl-N,N-diethyl-N-methyl-ammoniumchlorid, -bromid oder -monoalkylsulfat und N-Acylaminoethyl-N,N-diethyl-N-benzyl-ammonium-chlorid, -bromid oder -monoalkylsulfat, wobei Acyl vorzugsweise für Stearyl oder Oleyl steht.

Eine besonders bevorzugte Klasse von kationischen Tensiden sind die so genannten Esterquats, z.B. das Triethanolamin-diesterquat und das Diethanolmethylamin-diesterquat. Diese werden ausgehend von Triethanolamin oder Diethanolmethylamin hergestellt, indem man die Amine mit ein bis zwei (im Falle des Triethanolamin bis drei), vorzugsweise mit zwei Mol einer Fettsäure verestert und anschließend mit Methylchlorid, Methylbromid oder mit Dimethylsulfat quaterniert. Als Fettsäuren setzt man zur Veresterung C₈-C₂₄-Fettsäuren ein, die gesättigt oder ungesättigt sein können, wie z.B. Stearinsäure, Talgfettsäure (auch teilgehärtete), Cocosfettsäure und Ölsäure.

Weitere bevorzugte kationische Tenside für Waschmittel sind Alkyl-hydroxyethylammoniumsalze gemäß der Formel wobei R¹ für eine lineare oder verzweigte, gesättigte oder ungesättigte Alkylgruppe mit 5 bis 22 Kohlenstoffatomen, bevorzugt 8 bis 18 Kohlenstoffatomen, besonders bevorzugt 12 bis 14 Kohlenstoffatomen, R² für eine Methylgruppe, R³ für eine Methylgruppe oder eine Gruppe der Formel -A-(OA)n-OH steht, wobei A eine -C₂H₄- und/oder -C₃H₆-Gruppe und n eine Zahl von 0 bis 20 sein kann, R⁴ für eine Gruppe der Formel -A-(OA)n-OH steht und X ein Anion bedeutet, X ist beispielsweise Chlorid, Bromid, lodid, Fluorid, Sulfat, Hydrogensulfat, Carbonat, Hydrogencarbonat, Acetat, Citrat, Phosphat, Mono- und Di-Hydrogenphosphat, Pyrophosphat, Polyphosphat, Metaphosphat, Nitrat, Methylsulfat, Phosphonat, Methylphosphonat, Methandisulfonat, Methylsulfonat, Ethansulfonat oder ein Anion der Formeln R⁶SO₃, R⁷SO₄ oder R⁶COO, worin R⁶ und R⁷ C₂-C₂₀-, vorzugsweise C₁₀-C₁₈-Alkyl, und R⁷ zusätzlich auch C₁-C₁₈-Alkylphenyl bedeuten.

Besonders bevorzugt als Verbindung der Formel (1) ist quaternäres C₁₂-C₁₄-Alkyldimethylhydroxyethylammoniumchlorid oder -methosulfat.

Der Gewichtsanteil der kationischen Tenside in den erfindungsgemäßen Flüssigwaschmitteln beträgt üblicherweise 0,1 bis 10 Gew.-%, bevorzugt 0,5 bis 8 Gew.-%, besonders bevorzugt 1 bis 6 Gew.-% und ganz besonders bevorzugt 2 bis 5 Gew.-%.

Die erfindungsgemäßen Flüssigwaschmittel sind bevorzugt flüssig und klar und haben eine Viskosität bis ca. 500 mPas. Sie können aber auch höherviskose, noch fließfähige Gele oder streichfähige Pasten sein. Neben klaren Formulierungen sind auch opake oder trübe Formulierungen möglich.

In einer besonders bevorzugten Ausführungsform enthalten die erfindungsgemäßen Wasch- und Reinigungsmittel zusätzlich als Lösungsmittel Propandiol, Glyzerin, Ethanol, n-Propanol oder iso-Propanol in Konzentrationen von 1 bis 10 Gew.-%, bevorzugt von 1 bis 5 Gew.-%.

In einer weiteren besonders bevorzugten Ausführungsform wird der pH-Wert der Formulierungen durch die Zugabe saurer oder alkalischer Stoffe auf einen Wert zwischen 5 und 12 eingestellt. Saure Stoffe können z.B. anorganische oder organische Säuren sein, wie z.B. Schwefelsäure, Phosphonsäuren, Zitronensäure. Alkalische Stoffe sind z.B. Natronlauge, Kalilauge Soda und Ethanolamine.
Saure bis neutrale Flüssigwaschmittel sind z.B. Wollwaschmittel, neutrale bis schwach alkalische Flüssigwaschmittel sind z.B. Feinwaschmittel und alkalische Waschmittel sind so genannte Vollwaschmittel.

Flüssige Wasch- und Reinigungsmittel, welche die erfindungsgemäße Tensid-Kombination enthalten, können darüber hinaus weitere Bestandteile enthalten, wie sie in derartigen Mitteln üblich sind. Diese werden im Folgenden beschrieben. Der Gesamttensidanteil der erfindungsgemäßen Waschmittelformulierungen kann dabei von 10 bis 70 Gew.-%, bevorzugt von 10 bis 55 Gew.-% und ganz besonders bevorzugt von 20 bis 50 Gew.-% sein.

### Weitere anionische Tenside

Als weitere anionische Tenside kommen Sulfate, Sulfonate, Carboxylate, Phosphate und Mischungen daraus in Betracht. Geeignete Kationen sind hierbei Alkalimetalle, wie z.B. Natrium oder Kalium oder Erdalkalimetalle, wie z.B. Calcium oder Magnesium, sowie Ammonium, substituierte Ammoniumverbindungen, einschließlich Mono-, Di- oder Triethanolammoniumkationen, und Mischungen daraus.

Folgende Typen von anionischen Tensiden sind besonders bevorzugt:

Alkylestersulfonate sind unter anderem lineare Ester von C₈-C₂₀-Carbonsäuren (d.h. Fettsäuren), welche mittels gasförmigem SO₃ sulfoniert werden. Geeignete Ausgangsmaterialien sind natürliche Fette wie z.B. Talg, Kokosöl und Palmöl, können aber auch synthetischer Natur sein.

Bevorzugte Alkylestersulfonate, speziell für Waschmittelanwendungen, sind Verbindungen der Formel worin R¹ einen C₈-C₂₀-Kohlenwasserstoffrest, bevorzugt Alkyl, und R einen C₁-C₆ Kohlenwasserstoffrest, bevorzugt Alkyl, darstellt. M steht für ein Kation, das ein wasserlösliches Salz mit dem Alkylestersulfonat bildet. Geeignete Kationen sind Natrium, Kalium, Lithium oder Ammoniumkationen, wie Monoethanolamin, Diethanolamin und Triethanolamin. Bevorzugt bedeuten R¹ C₁₀-C₁₆-Alkyl und R Methyl, Ethyl oder Isopropyl. Besonders bevorzugt sind Methylestersulfonate, in denen R¹ C₁₀-C₁₆-Alkyl bedeutet.

Neben sekundären Alkansulfonaten können auch primäre Alkansulfonate in den erfindungsgemäßen Waschmitteln eingesetzt werden. Die bevorzugten Alkylketten und Kationen entsprechen denen der sekundären Alkansulfonaten.

Als anionische Tenside kommen weiterhin Salze von Acylaminocarbonsäuren in Frage, die durch Umsetzung von Fettsäurechloriden mit Natriumsarkosinat im alkalischen Medium entstehenden Acylsarcosinate; Fettsäure-Eiweiß-Kondensationsprodukte, die durch Umsetzung von Fettsäurechloriden mit Oligopeptiden erhalten werden; Salze von Alkylsulfamidocarbonsäuren; Alkyl- und Alkenylglycerinsulfate wie Oleylglycerin-sulfate, Alkylphenolethersulfate, Alkylphosphate, Alkyletherphosphate, Isethionate, wie Acylisethionate, N-Acyltauride, Alkylsuccinate, Sulfosuccinate, Monoester der Sulfosuccinate (besonders gesättigte und ungesättigte C₁₂-C₁₈-Monoester) und Diester der Sulfosuccinate (besonders gesättigte und ungesättigte C₁₂-C₁₈-Diester), Acylsarcosinate, Sulfate von Alkylpolysacchariden wie Sulfate von Alkylpolyglycosiden, und verzweigte primäre Alkylsulfate.

Nichtionische Tenside, die zusätzlich zu den eingangs erwähnten eingesetzt werden können.

Kondensationsprodukte von Ethylenoxid mit einer hydrophoben Basis, gebildet durch Kondensation von Propylenoxid mit Propylenglykol.

Der hydrophobe Teil dieser Verbindungen weist bevorzugt ein Molekulargewicht zwischen ca. 1500 und ca. 1800 auf. Die Anlagerung von Ethylenoxid an diesen hydrophoben Teil führt zu einer Verbesserung der Wasserlöslichkeit. Das Produkt ist flüssig bis zu einem Polyoxyethylengehalt von ca. 50 % des Gesamtgewichtes des Kondensationsproduktes, was einer Kondensation mit bis zu ca. 40 mol Ethylenoxid entspricht. Kommerziell erhältliche Beispiele dieser Produktklasse sind die Pluronic^{®}-Marken der BASF und die ^{®}Genapol PF-Marken der Clariant GmbH.

Kondensationsprodukte von Ethylenoxid mit einem Reaktionsprodukt von Propylenoxid und Ethylendiamin.

Die hydrophobe Einheit dieser Verbindungen besteht aus dem Reaktionsprodukt von Ethylendiamin mit überschüssigem Propylenoxid und weist im Allgemeinen ein Molekulargewicht von ca. 2500 bis 3000 auf. An diese hydrophobe Einheit wird Ethylenoxid bis zu einem Gehalt von ca. 40 bis ca. 80 Gew.-% Polyoxyethylen und einem Molekulargewicht von ca. 5000 bis 11000 addiert. Kommerziell erhältliche Beispiele dieser Verbindungsklasse sind die ^{®}Tetronic-Marken der BASF und die ^{®}Genapol PN-Marken der Clariant GmbH. Polyethylen-, Polypropylen- und Polybutylenoxidkondensate von Alkylphenolen.

Diese Verbindungen umfassen die Kondensationsprodukte von Alkylphenolen mit einer C₆- bis C₂₀-Alkylgruppe, die entweder linear oder verzweigt sein kann, mit Alkenoxiden. Bevorzugt sind Verbindungen mit ca. 5 bis 25 mol Alkenoxid pro mol Alkylphenol. Kommerziell erhältliche Tenside diesen Typs sind z.B. Igepal^{®} CO-630, Triton^{®} X-45, X-114, X-100 und X102, und die ^{®}Arkopal-N-Marken der Clariant GmbH. Diese Tenside werden als Alkylphenolalkoxilate, z.B. Alkylphenolethoxilate, bezeichnet.

### Semipolare nichtionische Tenside

Diese Kategorie von nichtionischen Verbindungen umfasst wasserlösliche Aminoxide, wasserlösliche Phosphinoxide und wasserlösliche Sulfoxide, jeweils mit einem Alkylrest von ca. 8 bis ca. 18 Kohlenstoffatomen. Semipolare nichtionische Tenside sind auch Aminoxide der Formel R ist hierbei eine Alkyl-, Hydroxyalkyl- oder Alkylphenolgruppe mit einer Kettenlänge von ca. 8 bis ca. 22 Kohlenstoffatomen, R² ist eine Alkylen- oder Hydroxyalkylengruppe mit ca. 2 bis 3 Kohlenstoffatomen oder Mischungen hiervon, jeder Rest R¹ ist eine Alkyl- oder Hydroxy-alkylgruppe mit ca. 1 bis ca. 3 Kohlenstoffatomen oder eine Polyethylenoxidgruppe mit ca. 1 bis ca. 3 Ethylenoxideinheiten und x bedeutet eine Zahl von 0 bis etwa 10. Die R¹-Gruppen können miteinander über ein Sauerstoff- oder Stickstoffatom verbunden sein und somit einen Ring bilden.
Besonders bevorzugte Aminoxide sind C₈-C₁₈-Alkyl-dimethyl-aminoxide und C₈-C₁₂-Alkoxiethyl-dihydroxyethyl-aminoxide und C₈-C₁₈-Fettsäureamidoalkyl-dimethyl-aminoxide. Aminoxide können in Einsatzkonzentrationen von 0,5 bis 10 Gew.-% und bevorzugt zwischen 1 und 5 Gew.-% eingesetzt werden.

### Fettsäureamide

### Fettsäureamide besitzen die Formel

worin R eine Alkylgruppe mit ca. 7 bis ca. 21, bevorzugt ca. 9 bis ca. 17 Kohlenstoffatomen ist und jeder Rest R¹ Wasserstoff, C₁-C₄-Alkyl, C₁-C₄-Hydroxyalkyl oder (C₂H₄O)ₓH bedeutet, wobei x von ca. 1 bis ca. 3 variiert. Bevorzugt sind die C₈-C₂₀-Fettsäureamide, insbesondere die entsprechenden Monoethanolamide, Diethanolamide und Isopropanolamide. Diese können in Konzentrationen zwischen 0,5 bis 5 Gew.-% und insbesondere von 0,5 bis 3 Gew.-% eingesetzt werden.

Weitere geeignete nichtionische Tenside sind Alkyl- und Alkenyloligoglycoside sowie Fettsäurepolyglykolester oder Fettaminpolyglykolester mit jeweils 8 bis 20, vorzugsweise 12 bis 18 C-Atomen im Fettalkylrest, alkoxylierte Triglycamide, Mischether oder Mischformyle, Alkyloligoglycoside, Alkenyloligoglycoside, Fettsäure-N-alkylglucamide, Phosphinoxide, Dialkylsulfoxide und Proteinhydrolysate.

### Zwitterionische Tenside

Typische Beispiele für amphotere bzw. zwitterionische Tenside sind Carbobetaine, Sulfobetaine, Aminoglycinate und amphotere Imidazolinium-Verbindungen.

Für den Einsatz in den erfindungsgemäßen Flüssigwaschmitteln bevorzugte zwitterionische Tenside sind die Carboxymethylammoniumbetaine, insbesondere C₈- bis C₁₈-Alkyl-dimethyl-carboxymethyl-ammoniumbetaine, C₈- bis C₁₈-Alkylamidopropyl-dimethyl-carboxymethyl-ammoniumbetaine und C₈- bis C₁₈-Alkyl-dipolyethoxy- carboxymethyl-ammoniumbetaine.

Weitere Betaine sind z.B. die den zuvor aufgeführten Verbindungen analogen N-Carboxyethyl-ammoniumbetaine zu deren Synthese anstelle Chloressigsäure bzw. deren Salze die Chlorpropionsäure und deren Salze eingesetzt werden. Beispiele hierfür sind die C₁₂-C₁₈-Alkyl-aminopropionate und C₁₂-C₁₈-Alkyliminodipropionate als Alkali- und Mono-, Di- und Trialkylammonium-Salze.
Ein bevorzugtes Sulfobetain ist C₁₂-C₁₈-Alkyl-dimethyl-sulfopropyl-betain.

Amphotenside auf Basis Imidazolin werden unter dem Handelsnamen Miranol^{®} und Steinapon^{®} angeboten. Bevorzugt ist das Natrium-Salz des 1-(-Carboxymethyloxyethyl)-1-(carboxymethyl)-2-lauryl-imidazoliniums.
Die zwitterionischen Tenside werden als Co-Tenside eingesetzt. Ihre Einsatzkonzentration liegt bei 1 bis 10 Gew.-%, bevorzugt bei 3 bis 5 Gew.-%.

Weitere Waschmittelinhaltsstoffe, die in der vorliegenden Erfindung enthalten sein können, umfassen anorganische und/oder organische Gerüststoffe, um den Härtegrad des Wassers zu mindern.

Anorganische Gerüststoffe umfassen beispielsweise Alkali-, Ammonium- und Alkanolammoniumsalze von Polyphosphaten wie etwa Tripolyphosphate, Pyrophosphate und glasartige polymere Metaphosphate, Phosphonate, Silikate, Carbonate einschließlich Bicarbonate und Sesquicarbonate und Aluminosilikate, wie folgend beschrieben:

Aluminosilikatgerüststoffe, insbesondere Zeolithe mit der Formel Na_{z}[(AlO₂)_{z}(SiO₂)_{y}]·xH₂O, worin z und y ganze Zahlen von mindestens 6 bedeuten, dass Verhältnis von z zu y zwischen 1,0 bis etwa 0,5 liegt, und x eine ganze Zahl von etwa 15 bis etwa 264 bedeutet.
Geeignete Ionentauscher auf Aluminosilikatbasis sind im Handel erhältlich. Diese Aluminosilikate können von kristalliner oder amorpher Struktur sein und können natürlich vorkommend oder auch synthetisch hergestellt sein. Bevorzugte Ionentauscher auf der Basis synthetischer kristalliner Aluminosilikate sind erhältlich unter der Bezeichnung Zeolith A, Zeolith P(B) und Zeolith X. Bevorzugt sind Aluminosilikate mit einem Partikeldurchmesser zwischen 0,1 und 10 µm.

Geeignete organische Gerüststoffe umfassen Polycarboxylverbindungen, wie beispielsweise Etherpolycarboxylate und Oxydisuccinate. Ebenfalls soll auf "TMS/TDS"-Gerüststoffe aus US-4,663,071 verwiesen werden.

Andere geeignete Gerüststoffe umfassen die Etherhydroxypolycarboxylate, Copolymere von Maleinsäureanhydrid mit Ethylen oder Vinylmethylether, 1,3,5-Trihydroxybenzol-2,4,6-trisulfonsäure und Carboxymethyloxybernsteinsäure, die Alkali-, Ammonium- und substituierten Ammoniumsalze von Polyessigsäuren wie z.B. Ethylendiamin-tetraessigsäure und Nitrilotriessigsäure, sowie Polycarbonsäuren, wie Mellithsäure, Bernsteinsäure, Oxydibernsteinsäure, Polymaleinsäure, Benzol-1,3,5-tricarbonsäure, Carboxymethyloxybernsteinsäure, sowie deren lösliche Salze.

Bevorzugte organische Gerüststoffe sind die Polycarboxylate auf Basis von Acrylsäure und/oder Maleinsäure, wie z.B. die Sokalan CP-Marken (BASF) oder die Acusol-Marken (Rhom and Haas), sowie Gerüststoffe auf Citratbasis, z.B. die Zitronensäure und ihre löslichen Salze, insbesondere das Natriumsalz.

Weitere geeignete Gerüststoffe sind die 3,3-Dicarboxy-4-oxa-1,6-hexandioate und die verwandten Verbindungen. Gerüststoffe auf Phosphorbasis sind Alkalimetallphosphate, wie etwa Natrium-tripolyphosphat, Natriumpyrophosphat und Natriumorthophosphat.
Bevorzugt kommen für die vorliegende Erfindung Phosphonate, wie Ethan-1-hydroxy-1,1-diphosphonat (HEDP) und andere bekannte Phosphonate in Frage. Die erfindungsgemäßen Flüssigwaschmittel, können ferner die üblichen Hilfsstoffe enthalten, die die Reinigungswirkung verstärken, zur Pflege des zu waschenden Textils dienen oder die Gebrauchseigenschaften der Waschmittelzusammensetzung ändern.

Geeignete Hilfsmittel sind beispielsweise Enzyme, insbesondere Proteasen, Lipasen, Cellulasen, Amylasen und Mannanasen; Enzymstabilisatoren; Schaumverstärker; Schauminhibitoren, wie Silikonöle oder Paraffine; Korrosionsschutzmittel; Farbübertragungsinhibitoren; Farbfixiermittel; optische Aufheller; UV-Absorber; Bleichmittel; Konservierungsmittel; Alkalien; hydrotrope Verbindungen; Antioxidantien; Lösungsmittel bzw. Lösungsvermittler, wie Ethanol, Propanol, Glycerin, Propandiol; Dispergiermittel; Anti-Redepositionsmittel; Vergrauungsinhibitoren; Weichmacher; Antistatika; Farbstoffe und Parfüme.

### Farbstoffe

Der Begriff Farbstoffe umfasst hier sowohl wasserlösliche Farbstoffe als auch unlösliche Farbpigmente. Wasserlösliche Farbstoffe werden aber bevorzugt in Flüssigwaschmitteln verwendet. Hierzu gehören die Gruppen der Säurefarbstoffe, Direktfarbstoffe und Reaktivfarbstoffe. Diesen Gruppen lassen sich z.B. Vertreter der Azofarbstoffe, Metallkomplexfarbstoffe und der polycyclischen Farbstoffe zuordnen.

### Parfümöle und Riechstoffe

Als Duft- bzw. Parfümöle können einzelne Riechstoffverbindungen, z.B. die synthetischen Produkte vom Typ der Ester, Ether, Aldehyde, Ketone, Alkohole und Kohlenwasserstoffe verwendet werden. Bevorzugt werden Mischungen verschiedener Riechstoffe verwendet, die gemeinsam eine ansprechende Duftnote erzeugen.
Parfümöle können auch natürliche Riechstoffgemische und ätherische Öle geringerer Flüchtigkeit enthalten.

### Optische Aufheller

Hierzu gehören insbesondere die Aufheller von Typ Diaminostilbene und Distyryl-Biphenyle.

### Farbübertragungsinhibitoren

Hierzu gehören Polyamin-N-oxide wie etwa Poly-(4-vinylpyridin-N-oxid), Poly-(4-vinylpyridin-betain), Polyvinylpyrrolidon und Copolymere von N-Vinylpyrrolidon mit N-Vinylimidazol und gegebenenfalls anderen Monomeren, Polyvinylimidazol, außerdem Cyclodextrine und Cyclodextrinderivate.

### e) Farbfixiermittel

Die Farbfixiermittel, die in erfindungsgemäßen Flüssigwaschmitteln eingearbeitet werden können, sind nichtionisch oder kationisch und werden im Folgenden beschrieben:
Polykondensate, die als Farbfixiermittel eingesetzt werden können, werden durch die Umsetzung von Cyanamiden mit Aldehyden und Ammoniumsalzen und/oder Monoaminen, durch die Umsetzung von Monoaminen und/oder Polyaminen mit Epichlorhydrin oder durch die Umsetzung von Polyaminen mit Cyanamiden und Amidoschwefelsäure erhalten.
Als Farbfixiermittel können weiterhin Homo- und Co-Polymere auf Basis von Diallyl-dimethyl-ammonium-chlorid (DADMAC) eingesetzt werden.
Copolymere auf Basis DADMAC enthalten als weitere Komponenten andere vinylische Monomere wie z.B. Vinylimidazol, Vinylpyrrolidon, Vinylalkohol, Vinylacetat, (Meth-)-Acrylsäure(-ester), Acrylamid, Styrol, Styrolsulfonsäure, Acrylamidomethylpropan-sulfonsäure (AMPS) usw.
Homopolymere auf Basis DADMAC sind erhältlich unter den Handelsnamen Dodigen^{®} 3954, Dodigen 4033 und Genamin^{®} (Fa. Clariant).
Die Farbfixiermittel können in Flüssigwaschmitteln zu 0,25 bis 5 Gew.-%, bevorzugt zu 0,5 bis 3 Gew.-% und besonders bevorzugt zu 0,5 bis 1 Gew.-% eingesetzt werden.

Die erfindungsgemäßen Formulierungen zeichnen sich dadurch aus, dass sie stabil sind und nicht ausflocken. Sie bewirken neben dem weich machenden Effekt aufgrund der Anwesenheit von kationischen Tensiden auch einen Antiknittereffekt und einen Schutz vor mechanischem Verschleiß.

## Patentansprüche

1. Flüssige Wasch- und Reinigungsmittel enthaltend die Komponenten
a1) Alkylbenzolsulfonat,
a2) Olefinsulfonat,
a3) Alkylsulfat,
a4) Alkylethersulfat einzeln oder in beliebiger Kombination untereinander, sowie
b) sekundäres Alkansulfonat,
c) Seife,
d) nichtionisches Tensid
und
e) kationisches Tensid,
wobei das Mischungsverhältnis von sek. Alkansulfonat zu der Komponente AT, welche gebildet wird aus einer oder mehrerer der Bestandteile a1, a2, a3 und a4 4,9 bis 0,1 : 5,1 bis 9,9 beträgt.

2. Wasch- und Reinigungsmittel gemäß Anspruch 1, enthaltend die Komponenten a1, a2, a3 und a4 einzeln oder in beliebiger Kombination untereinander in Konzentrationen von 1 bis 40 Gew.-%, bevorzugt zu 5 bis 30 Gew.-%, besonders bevorzugt zu 5 bis 25 Gew.-% und ganz besonders bevorzugt zu 6 bis 20 Gew.-%.

3. Wasch- und Reinigungsmittel gemäß Anspruch 1, enthaltend 1 bis 30 Gew.-%, bevorzugt 3 bis 25 Gew.-% und besonders bevorzugt 5 bis 20 Gew.-% Seife.

4. Wasch- und Reinigungsmittel gemäß Anspruch 1, enthaltend 5 bis 35 Gew.-%, bevorzugt 10 bis 30 Gew.-%, besonders bevorzugt 15 bis 25 Gew.-% und ganz besonders bevorzugt 16 bis 23 Gew.-% nichtionisches Tensid.

5. Wasch- und Reinigungsmittel gemäß Anspruch 1, enthaltend als nichtionisches Tensid ein Ethoxylat eines synthetischen oder nativen Alkohols mit einem HLB-Wert von 10 bis 15, bevorzugt von 11 bis 14.

6. Wasch- und Reinigungsmittel gemäß Anspruch 1, bei welchen das Massenverhältnis Aniontenside : Nichtionische Tenside 1 : 4 bis 4 : 1, bevorzugt 1 : 2 bis 2 : 1, und ganz besonders bevorzugt 0,8 : 1 bis 1,5 : 1 liegt.

7. Wasch- und Reinigungsmittel gemäß Anspruch 1, enthaltend 0,1 bis 10 Gew.-%, bevorzugt 0,5 bis 8 Gew.-%, besonders bevorzugt 1 bis 6 Gew.-% und ganz besonders bevorzugt 2 bis 5 Gew.-% eines oder mehrerer kationischer Tenside.

8. Wasch- und Reinigungsmittel gemäß Anspruch 1, bei welchen der Gesamttensidgehalt zwischen 10 bis 70 Gew.-%, bevorzugt von 10 bis 55 Gew.-% und ganz besonders bevorzugt von 20 bis 45 Gew.-% ist.

9. Wasch- und Reinigungsmittel gemäß Anspruch 1, **gekennzeichnet dadurch, dass** sie Propandiol, Glyzerin, Ethanol, n-Propanol oder iso-Propanol zu 1 bis 10 Gew.-%, bevorzugt zu 1 bis 5 Gew.-% enthalten.

10. Wasch- und Reinigungsmittel gemäß Anspruch 1, **gekennzeichnet dadurch, dass** sie auf einen pH-Wert zwischen 5 und 12 eingestellt sind.

11. Wasch- und Reinigungsmittel gemäß Anspruch 1, **gekennzeichnet dadurch, dass** sie klar sind.

12. Wasch- und Reinigungsmittel gemäß Anspruch 1, **gekennzeichnet dadurch, dass** sie opak durchscheinend bis schwach trüb sind.

13. Wasch- und Reinigungsmittel gemäß Anspruch 1, **gekennzeichnet dadurch, dass** sie an Textilien einen Antiknittereffekt bewirken.

14. Wasch- und Reinigungsmittel gemäß Anspruch 1, **gekennzeichnet dadurch, dass** sie an Textilien einen Schutz vor mechanischem Verschleiß bewirken.

## Claims

1. A liquid washing and cleaning composition comprising the components
a1) alkylbenzenesulfonate,
a2) olefinsulfonate,
a3) alkylsulfate,
a4) alkyl ether sulphate, individually or in any combination with one another, and also
b) secondary alkanesulfonate,
c) soap,
d) nonionic surfactant
and
e) cationic surfactant,
where the mixing ratio of sec. alkanesulfonate to the component AT which is formed from one or more of constituents a1, a2, a3 and a4 is 4.9 to 0.1 : 5.1 to 9.9.

2. The washing and cleaning composition as claimed in claim 1, comprising components a1, a2, a3 and a4, individually or in any combination with one another, in concentrations of from 1 to 40% by weight, preferably from 5 to 30% by weight, more preferably from 5 to 25% by weight and most preferably from 6 to 20% by weight.

3. The washing and cleaning composition as claimed in claim 1, comprising from 1 to 30% by weight, preferably from 3 to 25% by weight and more preferably from 5 to 20% by weight of soap.

4. The washing and cleaning composition as claimed in claim 1, comprising from 5 to 35% by weight, preferably from 10 to 30% by weight, more preferably from 15 to 25% by weight and most preferably from 16 to 23% by weight of nonionic surfactant.

5. The washing and cleaning composition as claimed in claim 1, comprising, as the nonionic surfactant, an ethoxylate of a synthetic or native alcohol having an HLB value of from 10 to 15, preferably from 11 to 14.

6. The washing and cleaning composition as claimed in claim 1, in which the mass ratio of anionic surfactants : nonionic surfactants is from 1 : 4 to 4 : 1, preferably from 1 : 2 to 2 : 1 and most preferably from 0.8 : 1 to 1.5 : 1.

7. The washing and cleaning composition as claimed in claim 1, comprising from 0.1 to 10% by weight, preferably from 0.5 to 8% by weight, more preferably from 1 to 6% by weight and most preferably from 2 to 5% by weight of one or more cationic surfactants.

8. The washing and cleaning composition as claimed in claim 1, in which the total surfactant content is between 10 to 70% by weight, preferably from 10 to 55% by weight and most preferably from 20 to 45% by weight.

9. The washing and cleaning composition as claimed in claim 1, which contains propanediol, glycerol, ethanol, n-propanol or isopropanol to an extent of from 1 to 10% by weight, preferably to an extent of from 1 to 5% by weight.

10. The washing and cleaning composition as claimed in claim 1, which has been adjusted to a pH between 5 and 12.

11. The washing and cleaning composition as claimed in claim 1, which is clear.

12. The washing and cleaning composition as claimed in claim 1, which is opaque and translucent to slightly cloudy.

13. The washing and cleaning composition as claimed in claim 1, which brings about an anticrease effect in textiles.

14. The washing and cleaning composition as claimed in claim 1, which brings about protection from mechanical wear in textiles.

## Revendications

1. Produits de lavage et de nettoyage liquides, contenant les composants
a1) alkylbenzènesulfonate
a2) oléfinesulfonate
a3) alkylsulfate,
a4) alkyléthersulfate, individuellement ou en une association quelconque entre eux, ainsi que
b) alcanesulfonate secondaire,
c) savon
d) tensioactif non ionique
et
e) tensioactif cationique,
le rapport de mélange de l'alcanesulfonate secondaire au composant AT, qui est constitué d'un ou plusieurs des constituants a1, a2, a3 et a4, allant de 4,9 à 0,1:5,1 à 9,9.

2. Produits de lavage et de nettoyage selon la revendication 1, contenant les composants a1, a2, a3 et a4, individuellement ou en association quelconque entre eux, à des concentrations de 1 à 40 % en poids, de préférence de 5 à 30 % en poids, de façon particulièrement préférée de 5 à 25 % en poids et de façon tout particulièrement préférée de 6 à 20 % en poids.

3. Produits de lavage et de nettoyage selon la revendication 1, contenant de 1 à 30 % en poids, de préférence de 3 à 25 % en poids et de façon particulièrement préférée de 5 à 20 % en poids de savon.

4. Produits de lavage et de nettoyage selon la revendication 1, contenant de 5 à 35 % en poids, de préférence de 10 à 30 % en poids, de façon particulièrement préférée de 15 à 25 % en poids et de façon tout particulièrement préférée de 16 à 23 % en poids d'un tensioactif non ionique.

5. Produits de lavage et de nettoyage selon la revendication 1, contenant en tant que tensioactif non ionique un produit d'éthoxylation d'un alcool natif ou synthétique ayant une valeur HLB de 10 à 15, de préférence de 11 à 14.

6. Produits de lavage et de nettoyage selon la revendication 1, dans lesquels le rapport massique tensioactifs anioniques : tensioactifs non ioniques va de 1:4 à 4:1, de préférence de 1:2 à 2:1, et de façon tout particulièrement préférée de 0,8:1 à 1,5:1.

7. Produits de lavage et de nettoyage selon la revendication 1, contenant de 0,1 à 10 % en poids, de préférence de 0,5 à 8 % en poids, de façon particulièrement préférée de 1 à 6 % en poids et de façon tout particulièrement préférée, de 2 à 5 % en poids d'un ou plusieurs tensioactifs cationiques.

8. Produits de lavage et de nettoyage selon la revendication 1, dont la teneur totale en tensioactifs est comprise entre 10 et 70 % en poids, de préférence va de 10 à 55 % en poids, et de façon particulièrement préférée va de 20 à 45 % en poids.

9. Produits de lavage et de nettoyage selon la revendication 1, **caractérisés en ce qu'**ils contiennent du propanediol, du glycérol, de l'éthanol, du n-propanol ou de l'isopropanol, à raison de 1 à 10 % en poids, de préférence de 1 à 5 % en poids.

10. Produits de lavage et de nettoyage selon la revendication 1, **caractérisés en ce qu'**ils sont ajustés à un pH compris entre 5 et 12.

11. Produits de lavage et de nettoyage selon la revendication 1, **caractérisés en ce qu'**ils sont limpides.

12. Produits de lavage et de nettoyage selon la revendication 1, **caractérisés en ce qu'**ils sont opaques translucides à légèrement troubles.

13. Produits de lavage et de nettoyage selon la revendication 1, **caractérisés en ce qu'**ils ont un effet anti-froissement sur les textiles.

14. Produits de lavage et de nettoyage selon la revendication 1, **caractérisés en ce qu'**ils confèrent aux textiles une protection contre l'usure mécanique.
